# FASCICULE DE BREVET EUROPEEN

(11) **EP 1 467 023 B1**
(45) Date de publication et mention de la délivrance du brevet: **02.07.2008**
(21) Numéro de dépôt: 04447051.6
(22) Date de dépôt: 02.03.2004
(51) Int. Cl.: E01B 5/04, E01B 21/02

(54) **Système de rail enrobé**
Eingebettete Schiene
Embedded rail

(30) Priorité: 11.04.2003 BE 200300235
(43) Date de publication de la demande: 13.10.2004
(73) Titulaire: Global Expert Track System LLC, Albany NY 12207 (US)
(72) Inventeur:
(74) Mandataire: Vanderperre, Robert

(56) Documents cités:
- EP-A- 0 308 876
- EP-A- 1 219 749
- DE-U- 29 824 558
- US-A1- 2001 052 550

## Description

La présente invention concerne un rail fixé dans un enrobage pour l'installation de voies ferrées dans une voirie, selon le préambule de la revendication indépendante 1. L'invention concerne également un procédé pour installer ce rail selon la revendication indépendante 8.

Dans l'installation de voies ferrées, le problème se situe principalement à trois niveaux:
a) au niveau de la mise en place des rails ;
b) au niveau de l'amortissement des vibrations et des bruits lors de la circulation des voitures sur les rails.

Il est connu, dans certaines applications, d'installer dans la voirie des rails enrobés dans un matériau très compact dans le but de conférer au rail une meilleure résistance mécanique aux dilatations et aux efforts engendrés par la circulation des voitures sur les rails. L'utilisation d'un matériau d'enrobage très compact ne présente pas les caractéristiques statiques et dynamiques requises pour assurer une isolation antivibratoire efficace.

Le document EP 1219749 A montre un rail avec un enrobage en caoutchouc et un patin de rail logé dans une enveloppe de caoutchouc avec une couche intermédiaire élastique. L'enveloppe du patin du rail doit, semble-t-il, être considéré comme étant rigide et le patin du rail repose sur une couche élastique. Le patin du rail n'est cependant pas entièrement noyé dans une matière souple élastique. Un tel montage de rail ne permet pas un déplacement vertical suffisant du rail lors du passage des roues d'un véhicule sur le rail.

Le document DE 29824558 U montre un rail entièrement enrobé d'une matière élastique (enrobage latéral et une plaque élastique avec une gaine en U). Un tel montage de rail n'assure pas une stabilisation satisfaisante du rail lors du passage des roues d'un véhicule sur le rail.

L'invention a pour but de pallier les inconvénients susmentionnés. A cet effet, elle propose un système de rail comprenant un rail et une gaine d'enrobage enrobant longitudinalement les côtés du rail et reposant dans une gouttière formée par des profilés ou réalisée dans une poutre ou plate-forme en béton. La gaine d'enrobage est constituée de deux couches : une couche inférieure souple qui favorise la réalisation d'un niveau d'amortissement optimal des vibrations et des bruits et qui enrobe le patin du rail et une couche supérieure rigide qui assure la stabilité latérale et longitudinale du rail et qui s'étend des deux côtés de l'âme du rail au moins jusqu'à la base du champignon du rail. Les couches inférieure et supérieure de la gaine d'enrobage sont réalisées à l'aide de produits ou mélanges fluides qui sont coulés à froid ou à chaud dans la gouttière et qui se stabilisent sur place.

Avec ce montage selon l'invention, le rail se trouve stabilisé latéralement par l'enrobage supérieur rigide tandis que l'enrobage inférieur souple permet le déplacement vertical du rail lors du passage des roues d'un véhicule sur le rail et permet ainsi un amortissement optimal des vibrations et bruits.

Les surfaces du rail sont avantageusement couvertes d'un primer pour assurer une excellente adhérence entre rail et gaine d'enrobage. Les surfaces verticales intérieures de la gouttière sont avantageusement revêtues d'une graisse ou autre produit glissant afin de réaliser une interface glissante entre gouttière et enrobage. Ceci, pour assurer un mouvement libre vertical entre l'enrobage et la gouttière. En variante, il est possible de réaliser l'interface glissante après le coulage d'enrobage inférieure souple. Dans ce cas, l'interface glissante est réalisée entre l'enrobage rigide et la gouttière. La surface des parois verticales de la gouttière peut présenter des ondulations ou des nervures verticales, par exemple, ou tout autre moyen approprié pour bloquer le mouvement longitudinal entre la gaine d'enrobage et la gouttière.

Un joint d'étanchéité supérieur peut être disposé sur la surface supérieure de l'enrobage rigide. Ce joint est constitué d'une matière ayant une adhérence parfaite avec le rail et avec la gouttière et ne collant pas à l'enrobage rigide. Afin d'obtenir cet effet, une feuille de séparation (en PVC, par exemple) peut être insérée entre le joint et l'enrobage rigide.

Pour réduire le soulèvement vertical vers le haut de l'ensemble rail et gaine d'enrobage lors du passage d'une roue sur le rail, les parois de la gouttière peuvent être légèrement inclinées vers le champignon du rail ou être formées avec des ondulations ou nervures verticales partielles, qui se terminent à la hauteur du joint d'étanchéité. Dans ce dernier cas, la surface des parois verticales de la gouttière est plane sur toute la hauteur du joint d'étanchéité.

Ainsi, le rail et la gaine d'enrobage forment un ensemble qui peut se mouvoir verticalement par rapport à la gouttière. Ce déplacement vertical est fonction de la raideur de la couche d'enrobage inférieure relativement souple. De plus, l'utilisation d'un matériau d'enrobage de densité relativement réduite pour la couche d'enrobage inférieure souple favorise la réalisation d'un niveau d'amortissement optimal des vibrations et bruits en cours d'exploitation de la voie ferrée. La couche d'enrobage supérieure rigide, quant à elle, assure la stabilité latérale et longitudinale du rail. Elle limite le déplacement latéral, la rotation et le déplacement longitudinal.

Dans un mode de réalisation avantageux, un tronçon de rail et la gaine d'enrobage forment un ensemble logé dans un caisson prêt à être mis en place sur un site. La mise en place peut alors se faire en un temps très court.

L'invention est décrite plus en détails dans ce qui suit à l'aide du dessin ci-joint qui représente une vue en coupe transversale d'un exemple de mode de réalisation du système de rail suivant l'invention.

Comme le montre le dessin, le rail 1 est enrobé d'une gaine d'enrobage contenue dans une gouttière 3 longeant le rail sur ses deux côtés. Les parois longitudinales de la gouttière sont formées par deux profilés 2 ou deux parois en béton. La gaine d'enrobage est constituée de deux couches. Une première couche d'enrobage relativement souple 4 est coulée dans la gouttière 3 jusqu'à un niveau situé quelques centimètres plus haut que le bord supérieur du patin du rail 1. Cette couche d'enrobage inférieure est constituée d'un produit fluide élastique qui se stabilise sur place dans la gouttière.

Une deuxième couche d'enrobage 5, relativement rigide, est coulée dans la gouttière au-dessus de la couche inférieure 4 jusqu'à un niveau de -30 mm, par exemple, par rapport au bord supérieur du rail. Cette couche d'enrobage supérieure 5 est constituée d'un produit fluide ayant une densité plus élevée que celle de la couche d'enrobage inférieure.

Les couches de la gaine d'enrobage sont par exemple constituées de polyuréthane, de particules de liège ou de caoutchouc et de résines d'époxy, ou de mélanges de ces substances. La couche inférieure et la couche supérieure sont coulées en deux étapes séparées.

Les raideurs des couches d'enrobage sont choisies en fonction de la charge à l'essieu et de l'amortissement antivibratoire demandés. Des valeurs typiques de la raideur de l'enrobage sont comprises entre 5 et 30 kN/mm/m environ pour l'enrobage souple et entre 30 et 100 kN/mm/m pour l'enrobage rigide.

La surface supérieure de la couche d'enrobage supérieure 5 est revêtue d'un joint d'étanchéité élastique 6 ayant pour but d'éviter l'infiltration des eaux de pluies dans la gouttière. Le joint d'étanchéité 6 est constitué d'une matière ayant une résistance à l'arrachement sur béton et acier supérieure à environ 2,5 N/mm².

Les surfaces du rail sont avantageusement couvertes d'un primer pour assurer une excellente adhérence entre rail et gaine d'enrobage. Les surfaces verticales intérieures de la gouttière sont avantageusement revêtues d'une graisse ou autre produit glissant afin de réaliser une interface glissante entre gouttière et enrobage. Ceci assure un mouvement libre vertical entre l'enrobage et la gouttière. En variante, il est possible de réaliser l'interface glissante après le coulage de l'enrobage inférieur souple. Dans ce cas, l'interface glissante est réalisée entre l'enrobage rigide et la gouttière. La surface des parois verticales de la gouttière peut présenter des ondulations ou des nervures verticales, par exemple, ou tout autre moyen approprié pour bloquer le mouvement longitudinal entre la gaine d'enrobage et la gouttière.

La surface supérieure de la couche d'enrobage supérieure 5 est de préférence revêtue d'un joint d'étanchéité élastique 6 ayant pour but d'éviter l'infiltration des eaux de pluies dans la gouttière. Le joint d'étanchéité 6 est constitué d'une matière ayant une résistance à l'arrachement sur béton et acier supérieure à environ 2,5 N/mm².

Après alignement des rails 1 et coulage de la gaine d'enrobage 4 et 5, la voirie peut être bétonnée en une ou plusieurs phases.
Il est bien entendu que l'invention est réalisable avec des rails à gorges et avec des rails *vignol.*

## Revendications

1. Système de rail enrobé pour voie ferrée, comprenant un rail (1) et une gaine d'enrobage enrobant longitudinalement le rail sur ses deux côtés, l'ensemble étant logé dans une gouttière, **caractérisé en ce que** la gaine d'enrobage est constituée d'une première couche d'enrobage inférieure (4) constituée d'un matériau d'enrobage souple qui favorise la réalisation d'un niveau d'amortissement optimal des vibrations et bruits et qui enrobe le patin du rail, et d'une deuxième couche d'enrobage supérieure (5) constituée d'une matière rigide qui assure la stabilité latérale et longitudinale du rail et qui enrobe les côtés du rail au moins jusqu'à la base du champignon du rail.

2. Système de rail suivant la revendication 1, **caractérisé en ce que** la gouttière est délimitée latéralement par des parois latérales (2) constituées par des profilés (2).

3. Système de rail suivant la revendication 2, **caractérisé en ce que** la gouttière est réalisée dans une poutre ou une plate-forme en béton.

4. Système de rail suivant la revendication 2, **caractérisé en ce que** les parois latérales de la gouttière (3) sont inclinées de manière à se rapprocher progressivement l'une de l'autre vers le champignon du rail.

5. Système de rail suivant l'une quelconque des revendications précédentes, **caractérisé en ce que** les parois latérales (2) de la gouttière (3) présentent des ondulations ou nervures verticales sur au moins une partie de la hauteur de leur surface qui se trouve en contact avec la gaine d'enrobage (4, 5).

6. Système de rail suivant l'une quelconque des revendications précédentes, **caractérisé en ce qu'**une interface glissante est formée entre une partie au moins de la hauteur de la gaine d'enrobage (4, 5) et les parois latérales (2) de la gouttière (3).

7. Système de rail suivant l'une quelconque des revendications précédentes, **caractérisé en ce que** la surface supérieure de la couche d'enrobage supérieure (5) est couverte par un joint d'étanchéité (6), avec éventuellement interposition d'une feuille de séparation.

8. Procédé de réalisation d'un système de rail enrobé pour voie ferrée, **caractérisé par** les étapes suivantes :
(a) formation d'une gouttière (3) destinée à recevoir longitudinalement un rail, la surface inférieure des parois latérales (2) de la gouttière étant formée avec des ondulations ou nervures qui s'étendent longitudinalement sur au moins une partie de la hauteur de ladite surface inférieure de chaque paroi latérale,
(b) traitement de la surface intérieure des parois latérales (2) de la gouttière (3) pour former une interface glissante sur au moins la partie de la surface inférieure des parois latérales précitées couverte par les ondulations ou nervures longitudinales,
(c) placement d'un tronçon de rail dans la gouttière (3), éventuellement avec interposition d'une sous-couche en matière élastique,
(d) coulage dans la gouttière d'une première couche d'enrobage inférieure (4) jusqu'au dessus du patin du rail, cette couche d'enrobage inférieure (4) étant constituée d'une matière souple se stabilisant sur place,
(e) sur la première couche d'enrobage inférieure (4), le long des deux côtés du rail (1), coulage d'une deuxième couche d'enrobage supérieure (5) jusqu'à un niveau déterminé au moins jusqu'à la base du champignon du rail, cette couche d'enrobage supérieure (5) étant constituée d'une matière rigide ayant une densité plus élevée que celle de la couche d'enrobage inférieure (4).

9. Procédé suivant la revendication 8, **caractérisé en ce qu'**un joint d'étanchéité (6) élastique est étendu sur la couche d'enrobage supérieure (5) entre le champignon du rail (1) et les parois latérales (2) de la gouttière (3).

10. Procédé suivant l'une quelconque des revendications 8 et 9, **caractérisé en ce que** les parois latérales (2) de la gouttière (3) sont formées par des profilés.

## Claims

1. Embedded rail for railway comprising a rail (1) and an embedding jacket that longitudinally embeds the rail on both sides thereof, the whole assembly being housed in a gutter, **characterised in that** the embedding jacket is comprised of a first lower embedding layer (4) of a flexible embedding material which facilitates the achievement of an optimal damping level of the vibration and noise and which embeds the rail foot and a second upper embedding layer (5) of a rigid material which ensures the lateral and longitudinal stability of the rail and which embeds the sides of the rail at least up to the base of the rail head.

2. Embedded rail according to claim 1, **characterised in that** the gutter is delimited laterally by lateral walls (2) formed by sections (2).

3. Embedded rail according to claim 2, **characterised in that the** gutter is formed in a concrete beam ou platform.

4. Embedded rail according to claim 2, **characterised in that** the lateral walls of the gutter (3) are inclined so as to draw progressively nearer to another towards the rail head.

5. Embedded rail according to any of the preceding claims, **characterised in that** the lateral walls (2) of the gutter (3) present undulations or ribs on at least a part of the height of their surface that is in contact with the embedding jacket.

6. Embedded rail according to any of the preceding claims, **characterised in that** a gliding interface is formed between at least a part of the height of the embedding jacket (4, 5) and the lateral walls (2) of the gutter (3).

7. Embedded rail according to any of the preceding claims, **characterised in that** the upper surface of the upper embedding layer (5) is covered by a sealing joint (6), possibly with interposition of a separating sheet.

8. Method of realizing an embedded rail for railway, **characterised by** the following steps:
(a) formation of a gutter (3) intended for receiving longitudinally a rail, the lower surface of the lateral walls (2) of the gutter being formed with corrugations or ribs that extend longitudinally over at least a part of the height of said lower surface of each lateral wall,
(b) treating the inner surface of the lateral walls (2) of the gutter (3) to form a gliding interface on at least a part of the lower surface of said lateral walls covered by longitudinal corrugations or ribs,
(c) placing a rail section into the gutter (3), possibly with interposition of an under-layer of elastic material,
(d) pouring a first lower embedding layer (4) into the gutter up to above the rail foot, said lower embedding layer (4) being comprised of a flexible material that stabilizes in situ,
(e) over the first lower embedding layer (4), along both sides of the rail (1), *pouring* a second upper embedding layer (5) up to a determined level at least up to the base of the rail head, said upper embedding layer (5) being comprised of a rigid material having a density higher than that of the lower embedding layer (4).

9. Method according to claim 8, **characterised in that** an elastic sealing joint (6) is placed over the upper embedding layer (5) between the head of the rail (1) and the lateral walls (2) of the gutter (3).

10. Method according to any of claims 8 and 9, **characterised in that** the lateral walls (2) of the gutter (3) are formed by sections.

## Patentansprüche

1. Schieneneinbettungssystem für Eisenbahnen, eine Schiene (1) umfassend und eine Einbettungshülle, welche die Schiene auf ihren beiden Seiten longitudinal einbettet, wobei das Ganze in einer Rinne gelagert ist,
**dadurch gekennzeichnet, dass** die Einbettungshülle gebildet wird durch eine erste, untere Einbettungsschicht (4) aus einem nachgiebigen Einbettungsmaterial, das die Realisierung eines optimalen Dämpfungsniveaus der Vibrationen und Geräusche begünstigt und in das der Schienenfuß eingebettet ist, und durch eine zweite, obere Einbettungsschicht (5) aus einem steifen Material, das die laterale und longitudinale Stabilität der Schiene gewährleistet und in das die Seiten der Schiene eingebettet sind, wenigstens bis zur Basis des Schienenkopfs.

2. Schieneneinbettungssystem nach Anspruch 1, **dadurch gekennzeichnet, dass** die Rinne seitlich durch Seitenwände (2) abgegrenzt ist, gebildet durch Profile (2).

3. Schieneneinbettungssystem nach Anspruch 2, **dadurch gekennzeichnet, dass** die Rinne in einem Träger oder einer Betonplattform realisiert ist.

4. Schieneneinbettungssystem nach Anspruch 2, **dadurch gekennzeichnet, dass** die Seitenwände der Rinne (3) so geneigt sind, dass sie sich in Richtung Schienenkopf einander progressiv nähern.

5. Schieneneinbettungssystem nach einem der vorangehenden Ansprüche, **dadurch gekennzeichnet, dass** die Seitenwände (2) der Rinne (3) über wenigstens einen Teil der Höhe ihrer Fläche, die Kontakt hat mit der Einbettungshülle (4, 5), vertikale Welligkeiten oder Rippen aufweist.

6. Schieneneinbettungssystem nach einem der vorangehenden Ansprüche, **dadurch gekennzeichnet, dass** es zwischen wenigstens einem Teil der Höhe der Einbettungshülle (4, 5) und den Seitenwänden (2) der Rinne (3) eine gleitfähige Grenzfläche bzw. Zwischenschicht umfasst.

7. Schieneneinbettungssystem nach einem der vorangehenden Ansprüche, **dadurch gekennzeichnet, dass** die obere Oberfläche der oberen Einbettungsschicht (5) von einer Dichtung (6) bedeckt ist, wobei eventuell dazwischen eine Trennfolie eingefügt ist.

8. Verfahren zur Realisierung eines Eisenbahn-Schieneneinbettungssystems, **gekennzeichnet durch** die folgenden Schritte:
(a) Ausbildung einer Rinne (3), bestimmt zur longitudinalen Aufnahme einer Schiene, wobei die untere Oberfläche der Seitenwände (2) der Rinne Welligkeiten oder Rippen aufweist, die sich longitudinal über wenigstens einen Teil der Höhe der genannten unteren Oberfläche jeder Seitenwand erstrecken,
(b) Bearbeitung der Innenoberfläche der Seitenwände (2) der Rinne (3), um auf wenigstens einem Teil der unteren Oberfläche der von longitudinalen Welligkeiten oder Rippen bedeckten Seitenwände eine gleitfähige Grenzschicht zu bilden,
(c) Platzierung eines Schienenstücks in der Rinne (3), eventuell mit Einfügung einer Unterschicht aus elastischem Material,
(d) Vergießung - in der Rinne - einer ersten, unteren Einbettungsschicht (4) bis über den Fuß der Schiene, wobei diese untere Einbettungsschicht (4) aus einem nachgiebigen Material ist, das sich vor Ort stabilisiert,
(e) Vergießung - auf der ersten, unteren Einbettungsschicht (4), längs der beiden Seiten der Schiene (1) - einer zweiten, oberen Einbettungsschicht (5) bis zu einem bestimmten, wenigstens die Basis des Schienenkopfs erreichenden Niveau, wobei diese obere Einbettungsschicht (5) aus einem steifen Material ist, dessen Dichte höher ist als die der unteren Einbettungsschicht (4).

9. Verfahren nach Anspruch 8, **dadurch gekennzeichnet, dass** sich über die obere Einbettungsschicht (5) eine Dichtung (6) erstreckt, zwischen dem Kopf der Schiene (1) und den Seitenwänden (2) der Rinne (3).

10. Verfahren nach einem der Ansprüche 8 und 9, **dadurch gekennzeichnet, dass** die Seitenwände (2) der Rinne (3) durch Profile gebildet werden.
